# EUROPÄISCHE PATENTSCHRIFT

(11) **EP 1 076 771 B1**
(45) Veröffentlichungstag und Bekanntmachung des Hinweises auf die Patenterteilung: **17.03.2004**
(21) Anmeldenummer: 99932634.1
(22) Anmeldetag: 05.05.1999
(51) Int. Cl.: F02M 61/16, F02M 61/10

(54) **KRAFTSTOFFEINSPRITZVENTIL FÜR BRENNKRAFTMASCHINEN**
FUEL INJECTION VALVE FOR INTERNAL COMBUSTION ENGINES
SOUPAPE D'INJECTION DE CARBURANT POUR MOTEURS A COMBUSTION INTERNE

(30) Priorität: 07.05.1998 DE 19820455
(43) Veröffentlichungstag der Anmeldung: 21.02.2001
(73) Patentinhaber: SIEMENS AKTIENGESELLSCHAFT, 80333 München (DE)
(72) Erfinder: YALCIN, Hakan, D-93059 Regensburg (DE)
(86) Internationale Anmeldenummer: PCT/DE1999/001358
(87) Internationale Veröffentlichungsnummer: WO 1999/057433

(56) Entgegenhaltungen:
- EP-A- 0 363 142
- DE-U- 29 519 296
- GB-A- 962 870

## Beschreibung

Die Erfindung betrifft ein Kraftstoffeinspritzventil gemäß dem Oberbegriff von Patentanspruch 1.

Ein solches Kraftstoffeinspritzventil ist aus dem Dokument EP 0 363 142 A1 bekannt. Im Düsenkörper des bekannten Kraftstoffeinspritzventils ist die Zwischenwand zwischen der Führungsbohrung und dem Kraftstoffzulaufkanal durch den hohen Einspritzdruck extrem belastet. Der Kraftstoffzulaufkanal verläuft, von der Stirnseite des Düsenkörpers ausgehend, zuerst im wesentlichen parallel zur Führungsbohrung, um dann im weiteren Verlauf gekrümmt in Richtung des Druckraums abzubiegen und schließlich in den Druckraum zu münden.

Die Aufgabe der Erfindung besteht darin, die Druckfestigkeit des Kraftstoffeinspritzventils zu steigern.

Die Aufgabe der Erfindung wird durch die Merkmale des Patentanspruchs 1 gelöst.

Weitere vorteilhafte Ausbildungen und Verbesserungen der Erfindung sind in den abhängigen Ansprüchen angegeben.

Ein Vorteil der Erfindung besteht darin, die Druckfestigkeit des Düsenkörpers zu erhöhen. Ein weiterer Vorteil liegt im geringen Fertigungsaufwand.

Ein Kraftstoffeinspritzventil, insbesondere für Dieselkraftstoff, muß eine hohe Druckfestigkeit aufweisen, um dem hohen Kraftstoffdruck standzuhalten. Die Druckfestigkeit ist abhängig von den erzielbaren minimalen Wandstärken der Komponenten des Kraftstoffeinspritzventils. Durch die bevorzugte Ausbildung eines Absatzes an der Stirnseite des Düsenkörpers wird eine hohe Wandstärke in kritischen Bereichen und somit eine hohe Druckfestigkeit erzielt.

Im folgenden wird die Erfindung anhand der Figuren näher erläutert; es zeigen:
- Figur 1: einen Längsschnitt durch einen Teil eines Kraftstoffeinspritzventils,
- Figur 2: einen Längsschnitt eines ersten Ausführungsbeispiels eines Düsenkörpers und eines Zwischenstücks aus Figur 1, und
- Figur 3: einen Längsschnitt eines zweiten Ausführungsbeispiels eines Düsenkörpers und eines Zwischenstücks.

Elemente gleicher Konstruktion oder Funktion tragen in den Figuren 1 bis 4 im Allgemeinen dieselben Bezugszeichen.

Der in Figur 1 dargestellte Teil eines Kraftstoffeinspritzventils weist einen Düsenkörper 300 mit rotationssymmetrischer Grundform auf, der unter Zwischenlage eines Zwischenstücks 200 mittels einer hülsenförmigen Überwurfmutter 600 an einen Düsenhalterkörper 100 befestigt ist.

Der Düsenkörper 300 ist von seinem stirnseitigen, zum Düsenhalterkörper 100 weisenden Ende in folgende Körperabschnitte unterteilt: in einen Führungsbereich 310, einen Druckraumbereich 330, einen Schaftbereich 350 und eine den Düsenkörper 300 abschließenden Düsenspitze 370.

Der Düsenkörper 300 weist eine an seinem stirnseitigen Ende beginnende und an seiner Düsenspitze 370 endende, zentrale Düsenkörperbohrung auf, dessen Durchmesser und Funktion mit den Körperabschnitten des Düsenkörpers 300 variiert. In der Düsenkörperbohrung verläuft eine Düsennadel 500, die in Richtung der Düsenspitze 370 in einen Führungskolben 510, eine Ringschulter 520, einen Schaftkolben 530 und eine Ventilspitze 540 unterteilt ist.

Der Führungsbereich 310 weist eine zentrale Führungsbohrung 312 auf, die zur Führung des Führungskolbens 510 dient und die an der Stirnseite des Führungsbereichs 310 eine Bohrungsöffnung 314 hat.

An den Führungsbereich 310 schließt der Druckraumbereich 330 an, der einen Druckraum 334 aufweist. Die Führungsbohrung 312 mündet in den Druckraum 334, in den der Führungskolben 510 geführt ist. Vorzugsweise im Druckraum 334 geht der Führungskolben 510 in die sich konisch verjüngende Ringschulter 520 über, die in den Schaftkolben 530 übergeht.

Seitlich der Führungsbohrung 312 ist ein Zulaufkanal 338 angeordnet, der vorzugsweise seitlich in den Druckraum 334 mündet. Der Zulaufkanal 338 weist am stirnseitigen Ende des Führungsbereichs 310 eine Zulauföffnung 342 auf und ist vorzugsweise als zylindrische Bohrung ausgeführt, die vorteilhaft einfach und genau zu fertigen ist, z.B. durch Erodieren oder Bohren. Vorzugsweise bildet die Achse des Zulaufkanals 338 mit der Längsachse 301 des Düsenkörpers 300 eine Ebene.

Vorzugsweise ist der Führungsbereich 310 durch einen Absatz in einen oberen Körperabschnitt 316 mit einer ringförmigen Stirnfläche 322 und in einen unteren Körperabschnitt 318 mit einer ringförmigen Schulterfläche 324 abgestuft, wobei der obere Körperabschnitt 316 am stirnseitigen Ende des Führungsbereichs 310 angeordnet ist. Die Normalen der Stirnfläche 322 und der Schulterfläche 324 sind vorzugsweise annähernd parallel zur Längsachse 301 gerichtet. Eine einfache Fertigung ist dadurch vorteilhaft möglich, z.B. durch Drehen und Polieren der Flächen. Der obere Körperabschnitt 316 weist einen geringeren Durchmesser auf als der untere Körperabschnitt 318. Die Stirnfläche 322 weist die Bohrungsöffnung 314 auf, die Schulterfläche 324 weist die Zulauföffnung 324 auf.

Der Schaftbereich 350 schließt an den Druckraumbereich 330 an und weist eine Schaftbohrung 355 auf, die an den Druckraum 334 anschließt und durch die der Schaftkolben 530 verläuft.

Der Druckraum 334 ist als vorzugsweise symmetrische, im querschnitt henkelförmige Ausnehmung ausgebildet, die zwischen der Führungsbohrung 312 und der Schaftbohrung 355 liegt. Im Bereich des oberen Teils des Henkels schließt die Wandung der Führungsbohrung 312 mit der Wandung des Druckraum 334 einen Winkel ein, der vorzugsweise im Bereich von 90° liegt. Im Bereich des unteren Teils des Henkels läuft der Druckraum 334 konisch zusammen, die Wandung des Druckraums 334 geht unter einem flachen Winkel in die Wandung des Schaftbereichs 350 über.

An den Schaftbereich 350 schließt die konisch zulaufende Düsenspitze 370 an, die einen innenliegenden Ventilsitz 374 zur zur Aufnahme der Ventilspitze 540 aufweist. Die Düsenspitze 370 weist mindestens ein Spritzloch 378 auf, durch das der Kraftstoff in den Brennraum der Brennkraftmaschine eingespritzt wird. Die axiale Bewegung der Ventilspitze 540 steuert den Kraftstoffzufluß in den Brennraum, wobei im Ruhezustand die Ventilspitze 540 die Spritzlöcher 378 abdeckt bzw. den Kraftstoffzufluß zu den Spritzlöchern 378 unterbricht. Der Kraftstoff wird im Düsenkörper 300 vom Zulaufkanal 338 über den Druckraum 334, die Schaftbohrung 355, den Ventilsitz 374 zu den Spritzlöchern 378 geführt.

Die Außenseite des Düsenkörpers 300 ist vorzugsweise in Höhe des Druckraumes 334 und in Höhe des Schaftbereichs 350 abgestuft, wobei sich der Durchmesser des Düsenkörpers 300 sich in Richtung der Düsenspitze 370 verringert.

Das Zwischenstück 200 ist hohlzylindrisch ausgebildet und weist eine zentrale Kolbenbohrung 215 zur Führung eines Kolbens 400 und einen seitlich, vorzugsweise annähernd parallel zur Kolbenbohrung 215 angeordneten Zuführungskanal 235 auf.

Das Zwischenstück 200 begrenzt den Hub der Düsennadel 500, da die Kolbenbohrung 215 einen geringeren Durchmesser aufweist als der Führungskolben 510 der Düsennadel 500.

Der Kolben 400 überträgt die axiale, durch ein Steuerventil oder einen Aktor erzeugte Bewegung auf die Düsennadel 500. Die Düsennadel 500 übt auf den Kolben 400 eine axial in Richtung des Kolbens 400 gerichtete Kraft aus, die vom Kraftstoffdruck auf die Ringschulter 520 und auf die wirksame Ringfläche an der Ventilspitze 540 erzeugt wird.

Zur Verdeutlichung sind einige Bezugszeichen aus der Figur 1 ebenfalls in der Figur 2 aufgeführt.

Figur 2 zeigt Details des Kraftstoffeinspritzventils aus Figur 1 mit dem Düsenkörper 300 und dem Zwischenstück 200. Der Zulaufkanal 338 ist vorzugsweise als zylindrische Bohrung ausgebildet, die vorteilhaft einfach und genau gefertigt werden kann.

Der Bereich, der zwischen dem Absatz in Höhe des Druckaumes 334 und der Stirnfläche 322 des Führungsbereichs 310 liegt, ist der Bundbereich mit der Bundlänge dl und dem Bunddurchmesser db in Höhe des Druckraumes 334.

Der axiale Höhenunterschied zwischen der Stirnfläche 322 und der Schulterfläche 324 ist die Absatzlänge la.

Zwischen dem Zulaufkanal 338 und der Führungsbohrung 312 liegt eine Zwischenwand 346. An den Mündungen des Zulaufkanals 338 und der Führungsbohrung 312 in den Druckraum 334 weist die Zwischenwand 346 eine geringste Wandstärke d auf. Eine große Wandstärke d führt vorteilhaft zu einer hohen Druckfestigkeit des Düsenkörpers 300. Der Zulaufkanal 338 schließt mit der Führungbohrung 312 einen Winkel a ein. Die Wandstärke d hängt u.a. vom Winkel a, vom Bunddurchmesser db, der Bundlänge dl und von der Absatzlänge la ab.

Je kleiner die Bundlänge dl bei vorgegebener Position des Absatzes in Höhe des Druckraumes 334, je größer die Absatzlänge la und je größer der Bunddurchmesser db ist, desto größer kann der Winkel a ausgebildet werden, was zu einer größeren Wandstärke d führt.

Dieser Zusammenhang gilt auch für Düsenkörper mit Ausbildungsformen, die von den in den Ausbildungsbeispielen angegebenen Ausbildungsformen abweichen.

Eine Ausführungsform des Düsenkörpers 300 aus Figur 2 weist einen Bunddurchmesser db von etwa 14,3 mm und eine Bundlänge dl von etwa 15 mm auf. Abhängig von der Absatzlänge la liegt der Winkel a im Bereich von 10° bis 45°. In einer bevorzugten Ausbildungsform tritt beispielsweise bei einer Absatzlänge von 9 mm ein Winkel von ca. 28° auf.

Andere Ausbildungsformen mit abweichenden Bunddurchmessern db, Bundlängen dl und Absatzlängen la weisen entsprechend andere Bereiche des Winkels a auf. Vorzugsweise liegt der Winkel a im Bereich von 10° bis 45°.

Das Zwischenstück 200 ist durch einen Absatz an seiner zur Kolbenbohrung 215 weisenden Innenseite in axialer Richtung unterteilt in einen hohlzylindrischen Zuführungsbereich 220 und einen hohlzylindrischen Kolbenbereich 240, wobei der Kolbenbereich 240 einen geringeren Innendurchmesser aufweist als der Zuführungsbereich 220. Der Kolbenbereich 240 ist näher am Düsenhalterkörper 100 gelegen als der Zuführungsbereich 220.

Der Zuführungskanal 235 verläuft im Mantel des Zuführungsbereichs 220 und im Mantel des Kolbenbereichs 240 vorzugsweise annähernd parallel zur Kolbenbohrung 215.

Der Absatz des Zwischenstücks 200 schließt mit dem am stirnseitigen Ende des Düsenkörpers 300 gelegenen Absatz des Führungsbereichs 310 schlüssig ab. Der Zulaufkanal 338 des Düsenkörpers 300 schließt an den Zuführungskanal 235 des Zwischenstücks 200 an. Die Schulterfläche 324 des Düsenkörpers 300 liegt plan an der stirnseitigen Fläche des Zwischenstücks 200 an. Durch die starke Preßkraft zwischen Düsenkörper 300 und Zwischenstück 200 entsteht eine hochdruckfeste Verbindung.

In einer weiteren Ausbildungsform sind die Normalen der Stirnfläche 322, der Schulterfläche 324 und der stirnseitigen Fläche des Zwischenstücks 200 schräg zur Längsachse 301 gerichtet.

Die Druckfestigkeit ist zusätzlich vorteilhaft zu steigern, wenn die Kanten im Bereich der geringsten Wandstärke d zusätzlich abgerundet werden, z.B. über elektrochemisches Verrunden.

Figur 3 zeigt eine weiteres Ausführungsbeispiel des Düsenkörpers 300 mit dem Zwischenstück 200. Im Unterschied zum Ausführungsbeispiel aus Figur 2 ist das Zwischenstück 200 als hohlzylindrische Zuführungshülse 230 ohne innenliegenden Absatz ausgebildet. Der Zuführungskanal 235 ist im Mantel der Zuführungshülse 230 angeordnet. Die Zuführungshülse 230 umschließt vorzugsweise ganz den oberen Körperabschnitt 316 des Führungsbereichs 310. Das eine stirnseitige Ende der Zuführungshülse 230 schließt an die Schulterfläche 324 des Führungsbereichs 310 an. Die Zuführungshülse 230 und die Stirnfläche 322 grenzen an den Düsenhalterkörper 100. Der Zulaufkanal 338 des Düsenkörpers 300 schließt an den Zuführungskanal 235 der Zuführungshülse 230 an.

## Patentansprüche

1. Kraftstoffeinspritzventil mit einem Düsenkörper (300), der aufweist:
einen Führungsbereich (310) an seinem stirnseitigen Ende mit einer zentralen Führungsbohrung (312), die eine Bohrungsöffnung (314) am stirnseitigen Ende des Führungsbereichs (310) hat,
einen Druckraumbereich (330), der an den Führungsbereich (310) anschließt und der einen Druckraum (334) aufweist, in den die Führungsbohrung (312) mündet,
einen Zulaufkanal (338), der seitlich zur Führungsbohrung (312) angeordnet ist und der in den Druckraum (334) mündet, wobei der Zulaufkanal (338) am stirnseitigen Ende des Führungsbereichs (310) eine Zulauföffnung (342) aufweist,
**dadurch gekennzeichnet,**
**daß** der Führungsbereich (310) durch einen Absatz in einen oberen Körperabschnitt (316) mit einer Stirnfläche (322) und einen unteren Körperabschnitt (318) mit einer Schulterfläche (324) abgestuft ist,
**daß** der untere Körperabschnitt (318) näher am Druckraumbereich (330) angeordnet ist als der obere Körperabschnitt (316),
**daß** der obere Körperabschnitt (316) einen geringeren Durchmesser als der untere Körperabschnitt (318) hat, und
**daß** die Zulauföffnung (342) in der Schulterfläche (324) und die Bohrungsöffnung (314) an der Stirnfläche (322) liegt.

2. Kraftstoffeinspritzventil nach Anspruch 1, **dadurch gekennzeichnet,**
**daß** der Zulaufkanal (338) des Düsenkörpers (300) als zylindrische Bohrung ausgeführt ist.

3. Kraftstoffeinspritzventil nach einem der Ansprüche 1 oder 2, **dadurch gekennzeichnet,**
**daß** der Winkel (a), den der Zulaufkanal (338) mit der Führungbohrung (312) einschließt, im Bereich von 10° bis 45° liegt.

4. Kraftstoffeinspritzventil nach einem der Ansprüche 1 bis 3, **dadurch gekennzeichnet**
**daß** zwischen dem Düsenkörper (300) und einem Düsenhalterkörper (100) ein hohlzylindrisches Zwischenstück (200) angeordnet ist, das eine zentrale Kolbenbohrung (215) und einen seitlich zur Kolbenbohrung (215) angeordneten Zuführungskanal (235) aufweist,
**daß** das Zwischenstück (200) an seiner zur Kolbenbohrung (215) weisenden Seite durch einen Absatz in einen hohlzylindrischen Zuführungsbereich (220) und in einen hohlzylindrischen Kolbenbereich (240) unterteilt ist,
**daß** der Kolbenbereich (240) näher am Düsenhalterkörper (100) angeordnet ist als der Zuführungsbereich (220),
**daß** der Kolbenbereich (240) einen geringeren Innendurchmesser als der Zuführungsbereich (220) aufweist,
**daß** der Zuführungskanal (235) im Mantel des Zuführungsbereichs (220) und im Mantel des Kolbenbereichs (240) angeordnet ist.

5. Kraftstoffeinspritzventil nach Ansprch 4, **dadurch gekennzeichnet,**
**daß** das Zwischenstück (200) als hohlzylindrische Zuführungshülse (230) ausgebildet ist,
**daß** der Zuführungskanal (235) im Mantel der Zuführungshülse (230) angeordnet ist.

## Claims

1. Fuel injection valve with a nozzle element (300), comprising:
a guide area (310) at its front face end with a central guide bore (312), which has a bore opening (314) at the front face end of the guide area (310),
a pressure chamber area (330), which is connected to the guide area (310) and which comprises a pressure chamber (334), into which the guide bore (312) opens,
an intake channel (338) arranged to the side of the guide bore (312) and opening into the pressure chamber (334), whereby the intake channel (338) has an intake opening (342) at the front face end of the guide area (310),
**characterized in that**
the guide area (310) is graduated by means of an offset into an upper section (316) with a front face (322) and a lower section (318) with a shoulder surface (324),
the lower section (318) is arranged closer to the pressure chamber area (330) than the upper section (316),
the upper section (316) has a smaller diameter than the lower section (318), and
the intake opening (342) is located in the shoulder surface (324) and the bore opening (314) is located on the front face (322).

2. Fuel injection valve according to Claim 1, **characterized in that**
the intake channel (338) of the nozzle element (300) is configured as a cylindrical bore.

3. Fuel injection valve according to one of Claims 1 or 2, **characterized in that**
the angle (a), which the intake channel (338) forms with the guide bore (312) is in the range from 10° to 45°.

4. Fuel injection valve according to one of Claims 1 to 3, **characterized in that**
a hollow cylindrical intermediate piece (200) is arranged between the nozzle element (300) and a nozzle retaining element (100), comprising a central piston bore (215) and a supply channel (235) located to the side of the piston bore (215),
the intermediate piece (200) is divided on its side facing the piston bore (215) by means of an offset into a hollow cylindrical supply area (220) and a hollow cylindrical piston area (240),
the piston area (240) is arranged closer to the nozzle retaining element (100) than the supply area (220),
the piston area (240) has a smaller internal diameter than the supply area (220),
the supply channel (235) is arranged in the sheath of the supply area (220) and in the sheath of the piston area (240).

5. Fuel injection valve according to Claim 4, **characterized in that**
the intermediate piece (200) is configured as a hollow cylindrical supply sleeve (230),
the supply channel (235) is arranged in the sheath of the supply sleeve (230).

## Revendications

1. Soupape d'injection de carburant comportant un corps de buse (300) qui présente:
une zone de guidage (310) sur son extrémité située sur sa face frontale, comportant un alésage central de guidage (312), qui possède, à l'extrémité côté face frontale de la zone de guidage (310), un orifice d'alésage (314),
une zone de chambre de pression (330), qui se raccorde à la zone de guidage (310) et qui présente une chambre de pression (334) dans laquelle débouche l'alésage de guidage (312),
un canal d'arrivée (338), qui est disposé latéralement par rapport à l'alésage de guidage (312) et qui débouche dans la chambre de pression (334), le canal d'arrivée (338) présentant, à son extrémité côté face frontale de la zone de guidage (310), une ouverture d'arrivée (342),
**caractérisée**
**en ce que** la zone de guidage (310) est fractionnée, par un retrait, en une partie supérieure de corps (316), comportant une face frontale (322), et en une partie inférieure de corps (318), comportant une surface d'épaulement (324),
**en ce que** la partie inférieure de corps (318) est disposée plus près de la zone de chambre de pression (330) que la partie supérieure de corps (316).
**en ce que** la partie supérieure de corps (316) présente un diamètre plus petit que la partie inférieure de corps (318), et
**en ce que** l'orifice d'arrivée (342) est situé dans la surface d'épaulement (324) et l'orifice d'alésage (314) est situé contre la face frontale (322).

2. Soupape d'injection de carburant suivant la revendication 1, **caractérisée**
**en ce que** le canal d'arrivée (338) du corps de buse (300) est réalisé sous la forme d'un alésage cylindrique.

3. Soupape d'injection de carburant suivant l'une des revendications 1 ou 2, **caractérisée**
**en ce que** l'angle (a) formé par le canal d'arrivée (338) et l'alésage de guidage (312) est dans la zone allant de 10° à 45°.

4. Soupape d'injection de carburant suivant l'une des revendications 1 à 3, **caractérisée**
**en ce qu'**entre le corps de buse (300) et un corps support de buse (100), est disposée une pièce intermédiaire (200) cylindrique creuse, qui présente un alésage central de piston (215) et un canal d'arrivée (235) disposé latéralement par rapport à l'alésage de piston (215),
**en ce que** la pièce intermédiaire (200) est divisée, sur sa surface tournée vers l'alésage de piston (215), par un retrait, en une zone d'arrivée (220) cylindrique creuse et en une zone de piston (240) cylindrique creuse,
**en ce que** la zone de piston (240) est disposée plus près, contre le corps support de buse (100), que la zone d'arrivée (220),
**en ce que** la zone de piston (240) présente un diamètre intérieur plus petit que la zone d'arrivée (220),
**en ce que** le canal d'arrivée (235) est disposé dans la surface latérale de la zone d'arrivée (220) et dans la surface latérale de la zone de piston (240).

5. Soupape d'injection de carburant suivant la revendication 4, **caractérisée**
**en ce que** la pièce intermédiaire (200) est réalisée sous la forme d'une douille d'arrivée (230) cylindrique creuse,
**en ce que** le canal d'arrivée (235) est disposé dans la surface latérale de la douille d'arrivée (230).
